# EUROPÄISCHE PATENTSCHRIFT

(11) **EP 1 936 290 B1**
(45) Veröffentlichungstag und Bekanntmachung des Hinweises auf die Patenterteilung: **30.09.2015**
(21) Anmeldenummer: 07024614.5
(22) Anmeldetag: 19.12.2007
(51) Int. Cl.: F24D 19/10

(54) **Verfahren und Vorrichtung zur Detektion des hydraulischen Zustands einer Heizungsanlage**
Method and device for detecting the hydraulic state of a heating system
Procédé et dispositif destinés à la détection de l'état hydraulique d'une installation de chauffage

(30) Priorität: 20.12.2006 DE 102006060324
(43) Veröffentlichungstag der Anmeldung: 25.06.2008
(73) Patentinhaber: Techem Energy Services GmbH, 65760 Eschborn (DE)
(72) Erfinder: Kähler, Arne, 12683 Berlin (DE)
(74) Vertreter: Keil & Schaafhausen Patent- und Rechtsanwälte

(56) Entgegenhaltungen:
- EP-A1- 0 189 614
- WO-A1-2004/083733

## Beschreibung

Die Erfindung betrifft ein Verfahren und ein System zur Detektion des hydraulischen Zustands einer Heizungsanlage mit über ein Fluidströmungssystem verbundenen Heizkörpern, die von einem Heizmedium mit einer Vorlauftemperatur durchströmt werden.

In derartigen Pumpen-Warmwasserheizungsanlagen tritt häufig eine hydraulische Unterversorgung einzelner Heizkörper bei gleichzeitiger Überversorgung anderer Heizkörper auf. Hydraulische Unterversorgung eines Heizkörpers bedeutet, dass trotz ausreichender Vorlauftemperatur der für das Erreichen der Raumsolltemperatur erforderliche Heizkörpermassestrom auch bei vollständig geöffnetern Heizkörperventil nicht erreicht werden kann. Ursachen dafür sind typischerweise
- zu geringer Differenzdruck über dem Heizkörperventil infolge hydraulisch ungünstiger Lage des Heizkörpers (beispielsweise Bezugszeichen 2f in Fig. 1),
- zu geringer Differenzdruck über dem Heizungsstrang infolge fehlerhafter Einstellung des Strangregulierventiles (Bezugszeichen 8 in Fig. 1),
- fehlerhafte Voreinstellung des Heizkörperventiles (beispielsweise Bezugszeichen 1f in Fig. 1) des unterversorgten Heizkörpers (KVS-Wert zu klein),
- fehlerhafte Voreinstellung der Heizkörperventile (beispielsweise Bezugszeichen 1 a-1 e in Fig. 1) anderer Heizkörper (KVS-Wert dort zu groß),
- Drosselung des Heizkörpermassestromes infolge nicht ausreichend dimensionierter oder nicht bedarfsgerecht eingestellter Drosselungsventile (Bezugszeichen 3a-3f in Fig. 1) beispielsweise im Heizkörperrücklauf und/oder
- zu geringer Pumpendruck der Heizungsumwälzpumpe (Bezugszeichen 4 in Fig. 1).

Zur Lösung des beschriebenen Problems muss ein hydraulischer Abgleich durchgeführt werden, der die korrekte Einstellung der Strangregulier-, Heizkörper- und Drosselventile sowie der Umwälzpumpe beinhaltet. Ziel des hydraulischen Abgleichs ist es, die hydraulischen Widerstände der Heizungsanlage so einzustellen, dass die für das Erreichen der Auslegungsraumsolltemperaturen erforderlichen Differenzdrücke bzw. Masseströme für alle Heizkörper sichergestellt sind. So wird beispielsweise der Strangdifferenzdruck an dem Strangregulierventil auf Werte typisch im Bereich 150 - 250 mbar eingestellt. Außerdem wird für hydraulisch günstig gelegene Heizkörper der hydraulische Widerstand erhöht zugunsten ungünstiger gelegener Heizkörper. Dies geschieht mittels Verringerung des KVS-Wertes des voreinstellbaren Heizkörperventiles. Dadurch erhöht sich die Ventilautorität a, nach VDI 2073 definiert als $a = \frac{{Δ ⁢ p}_{TV , 100 %}}{{Δ ⁢ p}_{TV , Zu}}$ mit
- *Δp*_{*TV,*100%}: ... Druckabfall über voll geöffnetem Heizkörperventil;
- Δ*p* _{*TV*,*Z*u}: ... Druckabfall über geschlossenem Heizkörperventil.

Der Zusammenhang zwischen Ventilautorität, Hubstellung und Durchfluss bzw. Wärmeabgabe des Heizkörpers ist beispielhaft in den Fig. 2 und Fig. 3 dargestellt. Für eine optimale Raumtemperaturregelung sind Werte oberhalb 0,3 für die Ventilautorität anzustreben.

Die Durchführung des hydraulischen Abgleichs ist in der Praxis jedoch ein aufwändiges und langwieriges Verfahren. Es wird daher aus Zeit- und Kostengründen häufig nicht oder nur ungenau durchgeführt. Das Hauptproblem stellt dabei die Kenntnis des hydraulischen Zustands der gesamten Heizungsanlage bzw. der einzelnen Heizkörper der Heizungsanlage dar.

Infolge sind viele Heizkörper - nicht nur die vom Strangbeginn weit entfernten - oft hydraulisch unterversorgt. Den hieraus resultierenden Klagen von Bewohnern über mangelnde Wärmeversorgung wird in der überwiegenden Anzahl der Fälle aufgrund von Unkenntnis der tatsächlichen Ursache oft einfach durch eine drastische Erhöhung der Heizkurve (also der Vorlauftemperatur) oder durch die Erhöhung des Pumpendruckes (also des Massestromes) begegnet. Dies führt zu unnötig erhöhten Wärmeverlusten in der Verteilung und Übergabe, aber auch zu erhöhten Stromkosten der Heizungsumwälzpumpe.

In der DE 100 03 394 A1 ist ein Verfahren zur Durchführung des hydraulischen Abgleichs einer Heizungsanlage beschrieben. Dieses Verfahren beruht auf einer Messung und Einregulierung des Differenzdruckes am Heizkörper. Die Einregulierung erfolgt über ein Rücklaufventil und wird von Hand durchgeführt. Hinsichtlich der Ermittlung der unterversorgten Heizkörper hat dieses Verfahren den Nachteil, dass die Messung des Differenzdruckes an jedem Heizkörper erforderlich ist. Dies verursacht hohe Kosten.

Aus der WO 2004/083733 A1 ist ein Verfahren zum Einstellen mehrerer parallel geschalteter Wärmetauscher bekannt, bei dem für jeden Wärmetauscher aus dem laufenden Betrieb eine den Wärmebedarf des Wärmetauschers spezifische Größe in einem vorbestimmten Zeitraum ermittelt wird, die spezifischen Größen aller Wärmetauscher miteinander verglichen werden und die Einstellung des Wärmetauschers mit der den geringsten Wärmebedarf anzeigenden Größe in dem Sinn verändert wird, den Wärmebedarf zu vergrößern. Der Wärmetauscher mit dem größten Verbrauch an Wärmeträgermedium wird sozusagen bestraft, indem die Durchflussmenge an Wärmeträgermedium verringert wird.

Aus der EP 0 189 614 A1 ist eine Vorrichtung zum Einstellen einer Heizungsinstallation bekannt, bei der jeder Heizkörper mit einem voreinstellbaren Ventil im Zulauf des Heizungsmedium versehen ist. Dadurch kann der Durchfluss durch die einzeinen Radiatoren so eingestellt werden, dass der hydraulische Abgleich der verschiedenen Heizkörper ausgewogen ist.

Aus der DE 42 21 725 A1 ist ein Verfahren zum automatischen Erzielen eines hydraulischen Abgleichs bekannt, bei welchem die Heizkörper Thermostatventile zunächst voll geöffnet und die dadurch in jedem Raum sich einstellende Temperatur gemessen wird. In den Räumen mit zu hoher resultierender Temperatur werden die Thermostatventile so weit geschlossen, bis sich die gewünschte Temperatur einstellt. Der so ermittelte Öffnungsgrad der Thermostatventile wird als maximale Öffnung für alle weiteren Regelaktivitäten verwendet. Das Verfahren dient der Ermittlung von hydraulisch unterversorgten Heizkörpern, hat jedoch den Nachteil, dass die Thermostatventile aller Heizkörper betätigt werden müssen und daher die Wohnung betreten werden muss. Ferner ist jeweils der stationäre Zustand der Anlage abzuwarten, bevor eine Auswertung erfolgen kann. Dies ist insbesondere aufgrund des manuellen Zutritts besonders nachteilig. Auch kann es bei der Durchführung des Verfahrens zu Fehleinschätzungen kommen, da eine zu hohe Raumtemperatur sich auch aufgrund falsch dimensionierter Heizkörper einstellen kann. Dies würde durch dieses Verfahren fälschlicherweise auf den hydraulischen Abgleich zurückgeführt werden.

Ein weiteres Verfahren ist aus der DE 102 43 076 A1 bekannt. Dieses Verfahren nutzt Stellantriebe mit integrierter Temperaturdifferenzregelung, welche zum Zwecke der Einregulierung auf einen voreinstellbaren Adapter für Heizkörperventile montiert werden. Der Volumenstrom durch den Heizkörper wird durch den voreinstellbaren Adapter variiert, bis eine vorgegebene Differenz zwischen Vor- und Rücklauftemperatur erreicht ist. Nach der Beendigung des Einstellprozesses werden die Stellantriebe wieder entfernt und durch Thermostatköpfe ersetzt. Der Nachteil des Verfahrens besteht darin, dass Stellantriebe mit integrierter Temperaturdifferenzregelung mit zusätzlich voreinstellbaren Adaptern benötigt werden, die zudem zu dem Stellantrieb mechanisch kompatibel sein müssen. Dies ist eine gerätetechnisch sehr teure Lösung.

Schließlich beschreibt die DE 195 06 628 A1 ein Verfahren zum hydraulischen Abgleich einer Heizungsanlage mit einem Regelgerät, das in einem Inbetriebnahmeprogramm alle Ventile am Vorlaufverteiler voll öffnet. Nach einer bestimmten Betriebsdauer stellen sich zunächst an denjenigen Raumtemperaturfühlern Temperaturänderungen ein, die hydraulisch am besten versorgt sind. Daraufhin werden die zugehörigen Ventile etwas geschlossen. Am Ende der ersten Betriebsprogrammphase werden den Ventilen entsprechend dem bisherigen Regelverhalten maximale Öffnungsgrade zugwiesen, die in erster Näherung das hydraulische System berücksichtigen. Dieses Verfahren wird dann mehrmals, auch während des laufenden Betriebs, wiederholt, um einen Systemabgleich zu erhalten. Hierbei besteht das Problem, dass ein Temperaturanstieg in einem Raum nicht nur kausal mit der Öffnung der Ventile zusammenhängen muss, sondern auch durch Fremdeinflüsse, beispielsweise Sonneneinstrahlung, hervorgerufen sein kann. Außerdem kann eine zufällig durchgeführte Fensterlüftung während des Abgleichprogramms die Ergebnisse des Abgleichs massiv verfälschen.

Um dies zu umgehen, ist Aufgabe der vorliegenden Erfindung, zunächst zuverlässig Kenntnis über den hydraulischen Zustand der Heizungsanlage und vorzugsweise der hydraulisch schlecht versorgten Heizkörper zu gewinnen, um gezielt die richtigen Maßnahmen einleiten zu können, ohne dass bei der automatischen Ermittlung des hydraulischen Zustands eine Begehung der Wohnungen oder des Gebäudes notwendig wäre.

Diese Aufgabe wird mit den Merkmalen der Ansprüche 1 und 8 durch ein Verfahren und eine zur Durchführung dieses Verfahrens eingerichtete Vorrichtung erreicht. Für die Durchführung des erfindungsgemäß vorgeschlagenen Verfahrens ist Insbesondere vorgesehen, dass die Vorlauftemperatur und für jeden Heizkörper eine aus einer Differenz einer heizkörperseitigen und raumluftseitigen Temperatur abgeleitete Übertemperatur zu verschiedenen Zeitpunkten gemessen und daraus mindestens eine den Wärmebedarf des Heizkörpers anzeigende Kenngröße zu verschiedenen Zeiten ermittelt wird und dass die Veränderung der Kenngröße über der Zeit oder über der Vorlauftemperatur und die zeitliche Veränderung der Vorlauftemperatur ausgewertet werden.

Es konnte experimentell bestätigt werden, dass den Wärmebedarf eines Heizkörpers im laufenden Betrieb anzeigende Kenngrößen bei einer hydraulischen Unterversorgung ein charakteristisches Verhalten zeigen, das sich von einem hydraulisch gut versorgten Zustand sicher unterscheiden lässt. Damit können erfindungsgemäß Messungen zur Ermittlungen des hydraulischen Zustands der Heizungsanlage zyklisch, d.h. sich in vorgegebenen zeitlichen Abständen wiederholend, vorgenommen werden und der Trend der ermittelten Kenngrößen über der Zeit bzw. der Vorlauftemperatur laufend ermittelt werden. Hierdurch können auch durch bspw. temporäre Einflüsse (wie gleichzeitige Öffnung oder Schließung einer Vielzahl von Ventilen oder schwankende Raumlasten) hervorgerufene Änderungen des hydraulischen Zustands (anstelle des hydraulischen Zustands wird häufig auch der Begriff "Abgleich" synonym verwendet) schnell und zuverlässig erkannt werden, um auf Grundlage dieser Erkenntnis ggf. Gegenmaßnahmen, wie die automatische Durchführung eines neuen hydraulischen Abgleichs durch Änderung des Strömungsverhaltens in der Heizungsanlage, vorzunehmen.

Im erfindungsgemäß vorgeschlagenen Verfahren kann als Kenngröße die logarithmische Heizkörperübertemperatur, die durch einen Heizkostenverteiler oder Temperaturmessgeräte gemessene Differenz zwischen heizkörperseitigen und raumluftseitigen Heizkörpertemperaturen oder die Differenz zwischen der Heizkörperoberflächentemperatur und der Raumlufttemperatur verwendet werden. Diese Übertemperaturen, die sich alle durch eine Differenz von heizkörperseitigen und raumluftseitigen Temperaturen auszeichnen, sind ein Maß dafür, wie viel Wärme des Heizkörpers an die Umgebung abgegeben wird.

Als Kenngröße kann das aus der aktuellen Heizkörperleistung und der Heizkörperleistung bei Nennmassestrom und aktueller Vorlauftemperatur bestimmte Heizkörper-Betriebsleistungsverhältnis verwendet werden, das besonders einfach aus der aktuellen logarithmischen Übertemperatur und der logarithmischen Übertemperatur im Normpunkt bestimmt werden kann. Wie später noch ausführlich erläutert werden wird, hat sich herausgestellt, dass das Betriebsleistungsverhältnis eine besonders signifikante Möglichkeit zur Beurteilung der hydraulischen Situation einer Heizungsanlage bietet.

Gleiches gilt für eine andere Ausgestaltung des Verfahrens, bei dem als Kenngröße ein den aktuellen Wärmebedarf eines Heizkörpers anzeigender Heizköperversorgungszustand verwendet wird, der beispielsweise wie in Fig. 4 dargestellt mittels einer Kennlinie aus dem Betriebsleistungsverhältnis abgeleitet werden kann. Die Kennlinie stellt eine Beziehung zwischen dem Betriebsleistungsverhältnis und einem Heizkörperversorgungszustand in einer Wärmeadaptionsregelung her, in der ein einer der eigentlichen Heizungsregelung vorgelagerten Regelung auf den einen Sollwert eines Heizkörperversorgungszustands bzw. eines Betriebsleistungsverhältnisses vorgeregelt wird. Dies ist beispielsweise in der WO 03/052536 A und der DE 10 2007 029 631 A im Grundsatz beschrieben. Alternativ können der Heizkörperversorgungszustand und das Heizkörper-Betriebsleistungsverhältnis auch den Kennlinien gemäß Fig. 5 in Abhängigkeit von der logarithmischen Übertemperatur entnommen werden.

Ferner ist es möglich, mittels vorzugsweise gewichteter Mittelwertbildung oder durch Anwendung einer Fuzzy-Logic aus den Heizkörper-Betriebsleistungsverhältnissen (BLV) oder den Heizkörperversorgungszuständen (VZ) ein Heizkreis- oder Gebäude-Betriebsleistungsverhältnis (GBLV) oder einen Heizkreis- oder Gebäudeversorgungszustand (GVZ) zu ermitteln und als Kenngröße zu verwenden.

Erfindungsgemäß kann es auch vorteilhaft sein, mehrere der vorbeschriebenen Kenngrößen parallel zu ermitteln und auszuwerten. So können beispielweise die logarithmische Übertemperatur und das Betriebsleistungsverhältnis oder der Heizkörperversorgungszustand beide in ihrer zeitlichen Tendenz ausgewertet werden, um eine noch zuverlässigere Aussage über den hydraulischen Zustand der Heizungsanlage zu ermöglichen.

In einer bevorzugten Ausgestaltung des Verfahrens kann die Veränderung der Kenngrößen über Gradientenbildung oder Verhältnisse der Differenzen erzeugt werden, wobei letzeres in der Praxis der einfachere Weg ist, weil die Messwerte jeweils vorliegen und in einer einfachen Rechenoperation auch in nicht aufwendigen Rechenwerken, beispielsweise einfachen Mikroprozessoren, voneinander abgezogen werden können. Häufig sind die analytischen Formeln zur Bildung der Ableitungen nicht bekannt bzw. ist eine numerische Gradientenbildung zu aufwendig.

Um zufällige Schwankungen in den Mess- und Kenngrößen nicht zu stark zu gewichten und nicht vorschnell Rückschlüsse auf den hydraulischen Zustand der Anlage zu ziehen, können die Veränderungen der Kenngrößen zeitlich beispielsweise gleitend gemittelt werden.

Ein besonders einfaches Kriterium für die Tendenzauswertung der Kenngröße ist es, die Veränderung der Kenngrößen über der Zeit oder der Vorlauftemperatur mit festgelegten Kenn- bzw. Schrankenwerten vergleichen, um einen hydraulisch ausreichend versorgten Zustand von einem hydraulisch unterversorgten Zustand zu unterscheiden. Derartige Kenn- bzw. Schrankenwerte lassen sich, wie später noch gezeigt wird, gut bestimmen.

Um die Ergebnisse der Detektion des hydraulischen Zustands der Anlage in übersichtlicher Form zu erhalten, kann eine Zustandstabelle mit den Zuständen der hydraulischen Versorgung der einzelnen Heizkörper und/oder der hydraulischen Versorgung der gesamten Heizungsanlage angelegt werden. Diese kann in einer Informationseinheit, einer Servicezentrale des Heizkostenerfassungssystems und/oder einer Wärmeleistungsadaptionsregelung angezeigt werden. Dabei kann auch die Servicezentrale aus den Zuständen der hydraulischen Versorgung der einzelnen Heizkörper die Zustände der hydraulischen Versorgung der gesamten Heizungsanlage durch Rechenvorschriften ableiten.

Die Erfindung betrifft ferner eine Vorrichtung zur Detektion des hydraulischen Zustands einer Heizungsanlage mit über ein Fluidströmungssystem verbundenen Heizkörpern, die von einem Heizmedium mit einer Vorlauftemperatur durchströmt werden, gemäß den Merkmalen des Anspruchs 10. Die Vorrichtung ist mit mindestens einem Anschluss zur Eingabe der Vorlauftemperatur, mindestens einem Anschluss zur Eingabe einer heizkörperseitigen Temperatur und mindestens einen Anschluss zur Eingabe einer raumluftseitigen Temperatur und einer Recheneinheit ausgestattet, die dazu eingerichtet ist, aus den eingegebenen Temperaturwerten mindestens eine den Wärmebedarf des Heizkörpers anzeigende Kenngröße zu ermitteln und die Veränderung der Kenngröße über der Zeit oder über der Vorlauftemperatur und die zeitliche Veränderung der Vorlauftemperatur auszuwerten. Insbesondere ist die Recheneinheit zur Durchführung des beschriebenen erfindungsgemäßen Verfahrens eingerichtet.

Gemäß einer besonders bevorzugten Ausführungsform sind in der Vorrichtung mehrere Anschlüsse zur Eingabe von Temperaturen als ein gemeinsamer Anschluss an einen Heizkostenverteiler ausgebildet sind, mit dem die oder ein Teil der benötigten Temperaturwerte erfasst werden. In diesem Fall ist es auch möglich, dass der Heizkostenverteiler statt der einzelnen Temperaturwerte bereits eine Übertemperatur oder eine sonstige aufbereitete Kenn- oder Zwischengröße überträgt. Diese Ausführungsform der Erfindung ermöglicht eine reibungslose Einbindung der vorgeschlagenen Vorrichtung in bestehende Heizkostenverteilersysteme, ohne dass diese Systeme gesondert angepasst werden müssen.

Auch kann die Vorrichtung Anschlüsse für mehrere Heizkostenverteiler aufweisen. Dann lässt sich mit der vorgeschlagenen Vorrichtung das Verfahren zur Detektion des hydraulischen Abgleichs in einer zentralen Einrichtung ausführen, die beispielsweise lediglich einen Anschluss für eine zentral gemessene Vorlauftemperatur aufweist. Natürlich ist es auch möglich, in einer solchen zentralen Vorrichtung mehrere Anschlüsse für in dem Vorlauf eines Heizkörpers gemessene Vorlauftemperaturen vorzusehen.

In einer alternativen Ausgestaltung kann die Vorrichtung in einen insbesondere an einem Heizkörper anbringbaren Heizkostenverteiler intergiert sein. So lässt sich der hydraulische Abgleich dezentral bestimmen und kann bspw. in einer Servicezentrale zusammengeführt werden. Natürlich ist es auch im Fall einer zentralen Vorrichtung möglich, die Zustandsdaten für den hydraulischen Abgleich in einer Servicezentrale zu sammeln, die separat zu der Vorrichtung oder in dieser integriert ausgebildet sein kann. Die Servicezentrale kann der Visualisierung der jeweiligen Zustandsdaten dienen.

Um die erkannten hydraulischen Zustände der einzelnen Heizkörper oder der gesamten Heizungsanlage ausgeben und ggf. visualisieren zu können, kann die Vorrichtung einen Anschluss zur Ausgabe von ermittelten hydraulischen Zuständen eines einzelnen Heizkörpers oder des Gesamtsystems aufweisen.

Auch wenn die vorgeschlagene Vorrichtung nicht darauf beschränkt ist, ist es besonders vorteilhaft, einige oder alle Anschlüsse als Funkkommunikationsanschlüsse auszubilden. Dann lässt sich das vorgeschlagene System zur Detektion des hydraulischen Zustands besonders einfach in Funksysteme zur Heizkostenverteilung integrieren, weil die durch Funkheizkostenverteiler oder entsprechend geeignete Temperatursensoren ausgesendeten Funktelegramme einfach zusätzlich durch die erfindungsgemäße Vorrichtung erfasst werden können.

Weitere Vorteile und Anwendungsmöglichkeiten der vorliegenden Erfindung ergeben sich auch aus der nachfolgenden Beschreibung von Ausführungsbeispielen und der Zeichnung.

### Es zeigen:

- Fig. 1: schematisch den Aufbau einer als Warmwasserheizungsanlage ausgebildeten Heizungsanlage mit über ein Fluidströmungssystem verbundenen Heizkörpern;
- Fig. 2: theoretische Kennlinien für die Abhängigkeit des relativen Volumenstroms von dem relativen Ventilhub bei verschiedenen Ventilautoritäten;
- Fig. 3: theoretische Kennlinien für die Abhängigkeit der relativen Heizkörperleistung von dem relativen Ventilhub bei verschiedenen Ventilautoritäten;
- Fig. 4: eine theoretische Kennlinie mit der Abhängigkeit zwischen Betriebsleistungsverhältnis und Heizflächenversorgungszustand;
- Fig. 5: theoretische Kennlinien für die Abhängigkeit des Heizflächenversorgungszustands und des Heizkörper-Betriebsleistungsverhältnisses von der logarithmischen Übertemperatur;
- Fig. 6: Kennlinien der zur Detektion des hydraulischen Zustands einer Heizungsanlage erfindungsgemäß verwendeten Kenngrößen Heizkörperversorgungszustand, Heizkörper-Betriebsleistungsverhältnis und Heizkörperübertemperatur in Abhängigkeit von der Vorlauftemperatur bei einer hydraulisch ausreichenden Versorgung für konstante Raumheizlast;
- Fig. 7: Kennlinien der zur Detektion des hydraulischen Zustands einer Heizungsanlage erfindungsgemäß verwendeten Kenngrößen Heizkörperversorgungszustand, Heizkörper-Betriebsleistungsverhältnis und Heizkörperübertemperatur in Abhängigkeit von der Vorlauftemperatur bei einer hydraulischen Unterversorgung für konstante Raumheizlast;
- Fig. 8: Kennlinien der zur Detektion des hydraulischen Abgleichs einer Heizungsanlage erfindungsgemäß verwendeten Kenngrößen Heizkörperversorgungszustand, Heizkörper-Betriebsleistungsverhältnis und Heizkörperübertemperatur in Abhängigkeit von der Vorlauftemperatur bei einer hydraulischen Unterversorgung unterhalb einer Vorlauftemperatur von 60°C und einer hydraulisch ausreichenden Versorgung bei höherer Vorlauftemperatur für konstante Raumheizlast;
- Fig. 9: einen Signalflussplan für ein erfindungsgemäßes System zur zentralen Ermittlung hydraulisch unterversorgter Heizkörper und
- Fig. 10: einen Signalflussplan für ein erfindungsgemäßes System zur dezentralen Ermittlung hydraulisch unterversorgter Heizkörper.

In Fig. 1 ist schematisch eine Heizungslage 9 mit einem Heizkessel 5 dargestellt, an den über eine Heizungsumwälzpumpe 4 ein Heizungsstrangvorlauf 6 zum Verteilen eines Heizmediums bzw. -fluids angeschlossen ist, der über einen Heizungsstrangrücklauf 7 nach Strömen des Heizfluids durch die Heizkörper 2a bis 2f wieder zurückgeführt wird. In einer insbesondere als Ventil ausgebildeten Strangreguliereinrichtung 8 kann der Differenzdruck zwischen dem Heizungsstrangvorlauf 6 und dem Heizungsstrangrücklauf 7 zentral eingestellt werden.

Die das Fluidströmungssystem bildenden Heizungsstrangvorlauf 6 und Heizungsstrangrücklauf 7 versorgen mehrere verschiedenen Wohneinheiten 10 mit dem Heizfluid, das jeweils durch zwei Heizkörper 2a, 2b; 2c, 2d; 2e, 2f strömt. Am Vorlauf jeden Heizkörpers 2 findet sich jeweils ein Heizkörperventil 1 (d.h. 1a, 1b; 1c, 1d; 1e, 1f), das den Zufluss von Heizfluid entsprechend der gewünschten Wärmeangabe des jeweiligen Heizkörpers 2 einstellt. Bei einer gewünschten hohen Wärmeabgabe kann ein Heizkörperventil 1 maximal geöffnet werden.

Je nach insbesondere Einbausituation eines Heizkörpers 2 sind die hydraulischen Strömungsverhältnisse verschieden, so dass auch bei einem maximal geöffneten Heizkörperventil 1 nicht derselbe Massestrom durch jeden Heizkörper 2 fließt. Dies ist jedoch nicht gewünscht, da dann die in dem hydraulischen System benachteiligten Heizkörper 2 nicht die erforderliche Heizleistung erreichen. Daher wird die maximale Durchflussmenge durch hydraulisch bevorzugte Heizkörper 2 mit an jedem Heizkörpervorlauf vorgesehenen Thermostatventilen 1 (d.h. 1a.1b; 1c,1d; 1e, 1f) mit Voreinstellung (KVS-Wert) und/oder an jedem Heizkörperrücklauf vorgesehenen Drosselventilen 3 (d.h. 3a, 3b; 3c, 3d; 3e, 3f) zugunsten der hydraulisch benachteiligten Heizkörper 2 begrenzt. Dies führt zu einem höheren Differenzdruck bei den hydraulisch benachteiligten Heizkörpern 2 und bei optimaler Einstellung dazu, dass an allen Heizkörpern 2 die gewünschte Wärmeleistung abgegeben werden kann.

Dieses Vorgehen gehört zu einem hydraulischen Abgleich. Hierfür ist es notwendig, vorher Kenntnis darüber zu erlangen, dass die Gesamtanlage sich in einem hydraulisch schlecht abgeglichenen Zustand befindet und welche Heizkörper 2 hydraulisch ausreichend bzw. hydraulisch unterversorgt sind.

Dazu wird das nachfolgend detailliert beschriebene Verfahren zur automatischen Ermittlung hydraulisch unterversorgter Heizkörper vorgeschlagen,

Durch Auswertung der zeitlichen Verläufe der Heizungsvorlauftemperatur ϑ_{VL} und der Kenngrößen ,Heizkörperbetriebsleistungsverhältnis (BLV)' oder ,Heizkörperversorgungszustand (VZ)' oder ,Gebäudeversorgungszustand (GVZ)' oder ,Heizkreis- oder Gebäudebetriebsleistungsverhältnis (GBLV)' kann im laufenden Betrieb der Anlage besonders gut der hydraulische Zustand der einzelnen Heizkörper 2 (BLV, VZ) bzw. der gesamten Heizungsanlage 10 (GVZ) ermittelt werden. Alternativ werden für jeden Heizkörper 2 zeitliche Verläufe der Heizungsvorlauftemperatur ϑ_{VL} und der logarithmischen Heizkörperübertemperatur Δ_{log} oder der heizkörperseitigen und raumluftseitigen Temperatur der elektronischen Heizkostenverteiler ϑ _{HKS}, ϑ_{RLS} oder der Heizkörperoberflächentemperaturen ϑ_{HK} und der Raumlufttemperaturen ϑ_{Luft} ausgewertet.

Die Eingangsmessgrößen des Verfahrens und die erforderlichen Messgeräte sind daher die
- die Heizungsvorlauftemperatur ϑ_{VL}, deren Messung beispielsweise mittels Anlege- oder Tauchfühler entweder zentral im Gebäudeanschluss/ am Heizkreisgebäudeeintritt oder in geeigneter Form dezentral am Heizkörpervorlaufanschluss erfolgen kann und
- die heizkörperseitigen und raumluftseitigen Temperaturen ϑ_{HKS}, ϑ_{RLS} der elektronischen Heizkostenverteiler, deren Messung dezentral mittels elektronischer Heizkostenverteiler, insbesondere Funkheizkostenverteiler, erfolgen kann oder
- die Heizkörperoberflächentemperaturen ϑ_{HK} und die Raumlufttemperaturen ϑ_{Luft}, deren Messung dezentral mittels Raumtemperaturregler oder mittels anderer geeigneter Messtechnik erfolgen kann.

Aus den heizkörperseitigen und raumluftseitigen Temperaturen ϑ_{HKS}, ϑ_{RLS} bzw. den Heizkörperoberflächentemperaturen ϑ_{HK} und Raumlufttemperaturen ϑ _{Luft} kann wie nachfolgend beschrieben jeweils eine Übertemperatur berechnet werden.

Entsprechend der verschiedenen Ausführungsformen der Heizkostenverteiler gibt es verschiedene Möglichkeiten zur Berechnung der Heizkörperübertemperatur Δ .

In einer ersten Variante lässt sich eine logarithmische Heizkörperübertemperatur Δ _{log} für Heizkostenverteiler nach dem 2-Fühlerprinzip wie folgt berechnen: ${Δ}_{Log} = \frac{{ϑ}_{VL} - {ϑ}_{RL}}{ln ⁢ \left(\frac{{ϑ}_{VL} - {ϑ}_{L}}{{ϑ}_{RL} - {ϑ}_{L}}\right)} = {K}_{CW} ⋅ {K}_{CL} ⋅ {Δ}_{HKV} : {Δ}_{Log} = {K}_{CW} ⋅ {K}_{CL} ⋅ {Δ}_{HKV}$ mit${K}_{C W} = \frac{1}{1 - {c}_{H F}}$ ... wasserseitiger Korrekturfaktor
*K_{CW}* = 1 1-*C_{RF}* ... raumluftseitiger Korrekturfaktor
Δ*_{HKV}* = *ϑ_{HKS}-ϑ_{RLS}* ...Temperaturdifferenz des Heizkostenverteilers
ϑ*_{HKS}* ... heizkörperseitige Temperatur des Heizkostenverteilers
ϑ*_{RLS}* ... raumluftseitige Temperatur des Heizkostenverteilers.

Die heizkörperspezifischen Korrekturfaktoren *K_{CW}* und *K_{CL}* werden aus den entsprechenden heizkörperspezifischen C-Werten berechnet, die für jeden Heizkörper in der gängigen Praxis der Heizkostenerfassung sowieso bekannt sind. In der heutigen Praxis der Heizkostenverteilung werden als C-Werte bzw. als Korrekturfaktoren feste Werte verwendet.

Alternativ kann die Berechnung der logarithmischen Heizkörperübertemperatur Δ _{log} für Heizkostenverteiler nach dem 2-Fühlerprinzip in einer zweiten Variante auch wie folgt erfolgen: ${Δ}_{Log} = \frac{{ϑ}_{VL} - {ϑ}_{RL}}{ℓ n ⁢ \left(\frac{{ϑ}_{VL} - {ϑ}_{L}}{{ϑ}_{RL} - {ϑ}_{L}}\right)} = \frac{Δ ⁢ {ϑ}_{VL} - Δ ⁢ {ϑ}_{RL}}{ℓ n \left(\frac{{ϑ}_{VL}}{{ϑ}_{RL}}\right)} = \frac{Δ ⁢ {ϑ}_{VL} - Δ ⁢ {ϑ}_{RL}}{ℓ n \left(Δ⁢{ϑ}_{VL}\right) - ℓ n \left(Δ⁢{ϑ}_{RL}\right)} : {Δ}_{Log} = \frac{Δ ⁢ {ϑ}_{VL} - Δ ⁢ {ϑ}_{RL}}{ℓ n \left(Δ⁢{ϑ}_{VL}\right) - ℓ n \left(Δ⁢{ϑ}_{RL}\right)} ,$
wobei
Δϑ*_{VL}* = ϑ*_{VL}* - ϑ*_{Luft}*... die Vorlaufübertemperatur des Heizkörpers und
Δϑ*_{RL}*= ϑ*_{RL}* - ϑ*_{Luft}*... die Rücklaufübertemperatur des Heizkörpers
sind. Ferner gelten folgende Beziehungen:
Δϑ*_{VL}* ≈ Δϑ*_{VL,Heizkreis}*... Vorlaufübertemperatur des Heizkreises
Δϑ_{*VL*,*Heizkreis*} = ϑ*_{VL,Heizkreis}* - ϑ*_{VL,Heizkreis}* - ϑ*_{Luft,Heizkreis}*... Vorlaufübertemperatur des Heizkreises (wird zentral gemessen und übertragen).

Die Rücklaufübertemperatur Δϑ*_{RL}* wird aus der theoretischen Heizkörpergleichung Δϑ*ₕ = Δϑ^{k}_{VL}·*ϑ^{(1-*h*)}*_{RL}* ermittelt: $\begin{matrix}Δ ⁢ {ϑ}_{RL} = {e}^{{y}_{RL}} = exp \left({y}_{RL}\right) , \\ {y}_{RL} = ln \left(Δ⁢{ϑ}_{RL}\right) = \frac{1}{\left(1-h\right)} ⋅ \left[ln\left({Δ}_{FHKV}⋅{K}_{Korr}\right)-h⋅ln\left({Δ}_{VL}\right)\right] ,\end{matrix}$ mit
Δ*_{HKV} = ϑ_{HKS}* - *ϑ_{RLS}*... Temperaturdifferenz des Heizkostenverteilers in Montagehöhe h (h=1 entspricht dem Vorlauf, h=0 entspricht dem Rücklauf)
*K_{Korr}*... Korrekturfaktor
*ϑ_{HKS}*... heizkörperseitige Temperatur des Heizkostenverteilers
ϑ*_{RLS}*... raumluftseitige Temperatur des Heizkostenverteilers
*Δϑ_{VL} ≈ Δϑ _{VL,Heizkreis}*... Vorlaufübertemperatur des Heizkreises
*Δϑ_{VL,Heizkreis} = ϑ_{VL,Heizkreis} - ϑ_{Luft,Heizkreis}*... Vorlaufübertemperatur des Heizkreises (wird zentral gemessen und übertragen).

Ähnlich kann die Berechnung der logarithmischen Heizkörperübertemperatur Δ_{log} für Heizkostenverteiler nach dem 3-Fühlerprinzip in einer ersten Variante erfolgen: ${Δ}_{Log} = \frac{{ϑ}_{VL} - {ϑ}_{RL}}{ℓ n ⁢ \left(\frac{{ϑ}_{VL} - {ϑ}_{Luft}}{{ϑ}_{RL} - {ϑ}_{Luft}}\right)} ,$
wobei
- *ϑ_{VL}*: ... Vorlauftemperatur des Heizkörpers;
- ϑ*_{RL}*: ... Rücklauftemperatur des Heizkörpers;
- *ϑ_{Luft}*: ... Umgebungslufttemperatur des Heizkörpers
sind.

Anstelle von Heizkostenverteilern kann auch eine Messvorrichtung zum Einsatz kommen, die folgende Temperaturen erfasst:
- ϑ*_{VL}*: ...Vorlauftemperatur des Heizkörpers;
- *ϑ_{RL}*: ...Rücklauftemperatur des Heizkörpers;
- ϑ*_{Luft}*: ...Umgebungslufttemperatur des Heizkörpers.

In einer zweiten Variante des 3-Fühler-Prinzips kann die Heizkörperübertemperatur Δ_{log} wie folgt berechnet werden; ${Δ}_{Log} = \frac{{ϑ}_{VL} - {ϑ}_{RL}}{ℓ n ⁢ \left(\frac{{ϑ}_{VL} - {ϑ}_{L}}{{ϑ}_{RL} - {ϑ}_{L}}\right)} = \frac{Δ ⁢ {ϑ}_{VL} - Δ ⁢ {ϑ}_{RL}}{ℓ n \left(\frac{{ϑ}_{VL}}{{ϑ}_{RL}}\right)} = \frac{Δ ⁢ {ϑ}_{VL} - Δ ⁢ {ϑ}_{RL}}{ℓ n \left(Δ⁢{ϑ}_{VL}\right) - ℓ n \left(Δ⁢{ϑ}_{RL}\right)} : {Δ}_{Log} = \frac{Δ ⁢ {ϑ}_{VL} - Δ ⁢ {ϑ}_{RL}}{ℓ n \left(Δ⁢{ϑ}_{VL}\right) - ℓ n \left(Δ⁢{ϑ}_{RL}\right)} ,$
wobei
Δϑ*_{VL}* =ϑ*_{VL}*-ϑ*_{Luft}*... Vorlaufübertemperatur des Heizkörpers
*ϑ_{VL}*... Vorlauftemperatur des Heizkörpers
*ϑ_{Luft}*... Raumlufttemperatur am Heizkörper (ersatzweise Messung im Raum)
Δϑ*_{RL}* = ϑ*_{RL}* - ϑ*_{Luft}*... Rücklaufübertemperatur des Heizkörpers
sind. Optional können anstelle Δϑ*_{VL}*
Δϑ*_{VL}* ≈ Δϑ*_{VL,Heizkreis}*...Vorlaufübertemperatur des Heizkreises
Δϑ*_{VL,Heizkreis}* = ϑ*_{VL,Heizkreis}* - ϑ*_{Luft,Heizkreis}*... Vorlaufübertemperatur des Heizkreises (wird zentral gemessen und übertragen)bestimmt werden. Die Rückfaufübertemperatur *Δϑ_{RL}* ergibt sich aus der theoretischen Heizkörpergleichung Δϑ*ₕ =* Δϑ*^{h}_{VL}* · ϑ ^{(1-*h*)}*_{RL}* als $Δ ⁢ {ϑ}_{RL} = {e}^{{y}_{RL}} = exp \left({y}_{RL}\right)$ ${y}_{RL} = ln \left(Δ⁢{ϑ}_{RL}\right) = \frac{1}{\left(1-h\right)} ⋅ \left[ln\left({Δ}_{HK}\left(h\right)⋅{Kʹ}_{Korr}\right)-h⋅ln\left({Δ}_{VL}\right)\right]$ mit:
Δ*_{HK}* (*h*) = ϑ*_{HK}*(*h*)-ϑ*_{Luft}*... Temperaturdifferenz am Heizkörper in Höhe h (h=1 entspricht dem Vorlauf, h=0 entspricht dem Rücklauf)
*K*'*_{Korr}*...Korrekturfaktor
*ϑ_{HK}*(*h*)... Heizkörper-Oberflächentemperatur in Höhe h (h=1 entspricht dem Vorlauf, h=0 entspricht dem Rücklauf)
ϑ*_{Luft}*... Raumlufttemperatur am Heizkörper (ersatzweise Messung im Raum).

Die Messung von ϑ*_{VL}* oder/und *ϑ_{HK}*(*h*) oder/und ϑ*_{Luβ}* kann mit beliebiger Messtechnik erfolgen.

Ferner wird eine logarithmischen Heizkörperübertemperatur Δ_{log.100}bei Nennmassestrom (bei Normmassestrom oder Auslegungsmassestrom) wie folgt ermittelt: ${Δ}_{Log} = \frac{{ϑ}_{VL} - {ϑ}_{RL , 100}}{ℓ n ⁢ \left(\frac{{ϑ}_{VL} - {ϑ}_{Luft}}{{ϑ}_{RL , 100} - {ϑ}_{Luft}}\right)} = \frac{{Δ}_{VL} - {Δ}_{RL , 100}}{ℓ n \left(\frac{{ϑ}_{VL}}{{ϑ}_{RL , 100}}\right)} \approx \frac{{Δ}_{VL , Heizkreis} - {Δ}_{RL , 100}}{ℓ n \left(\frac{{Δ}_{VL , Heizkreis}}{{Δ}_{RL , 100}}\right)} : {Δ}_{Log , 100} \approx \frac{{Δ}_{VL , Heiizkreiis} - {Δ}_{RL , 100}}{ℓ n \left(\frac{{Δ}_{VL , Heizkreis}}{{Δ}_{RL , 100}}\right)} ,$
wobei:
*Δϑ_{VL} = ϑ_{VL} - ϑ_{Luft}*... Vorlaufübertemperatur des Heizkörpers
*ϑ_{VL} ≈ ϑ_{VL,Heizkreis}*... Vorlauftemperatur des Heizkörpers
*ϑ_{Luft} ≈ ϑ_{Luft,Heizkreis}*... Umgebungslufttemperatur des Heizkörpers
*Δϑ_{VL} ≈ Δϑ_{VL,Heizkreis}*... Vorlaufübertemperatur des Heizkreises
*Δϑ_{VL, Heizkreis} = 9_{VL, Heizkreis} - ϑ_{Luft, Heizkreis}*... Vorlaufübertemperatur des Heizkreises (Die Vorlaufübertemperatur des Heizkreises Δϑ*_{VL, Heizkreis}* kann somit zentral am Heizkessel oder am Gebäudeeintritt der Heizungsanlage erfasst werden.)
*Δϑ*_{*RL.*100}... Rücklaufübertemperatur des Heizkörpers bei Nenn- oder Auslegungsmassestrom und aktueller Vorlaufübertemperatursind.

Die Rücklaufübertemperatur bei Norm- oder Auslegungsmassenstrom wird berechnet als ${Δ}_{RL , 100} = {Δ}_{RL} \left(\frac{{m}^{}}{{{m}^{}}_{100}}=1\right) = ( {M}_{xP} + {Δ ⁢ {ϑ}_{VL}}^{1 - n} ⁢ {)}^{1 / \left(1-n\right)}$ definiert mit:
- n:: Heizkörperexponent (aus Herstellerunterlagen)
- Δϑ*_{VL}* ≈ Δϑ*_{VL,Herzkreis}* ...: Vorlaufübertemperatur des Heizkreises
- *M_{zP} =* (Δ*_{RL,xP}*^{1-*n*} - Δ*_{VL,xP}*^{1-*n*}):: fester Parameter für Auslegungspunkt AP
- *Δ_{RL,xP}* = (ϑ*_{RL}* - ϑ*_{Luft}*)*_{zP}* :: Heizkörper-Rücklauf Auslegungsübertemperatur
- Δ*_{VL,xP}* = (ϑ*_{VL}* - ϑ*_{Luft}*)*_{xP}* :: Heizkörper-Vorlauf-Auslegungsübertemperatur.

Für den Auslegungspunkt gilt: xP = AP. Die Auslegungsparameter der Heizungsanlage Δ*_{RL,AP}*, Δ*_{VL,AP}* sind typischerweise aus den Planungsunterlagen bekannt. Ersatzweise können auch die Heizkörperparameter des Normpunktes (xP = AP)(Vorlauf/Rücklauf/Luft-Temperatur = 90/70/20 °C) nach DIN EN 442 verwendet werden:
- *M_{NP}* =(Δ*_{RL,NP}*^{1-*n*}-Δ*_{VL,NP}*^{1-*n*}): fester Parameter für Normpunkt NP;
- Δ*_{RL,NP}* = (*ϑ_{RL}*-ϑ*_{Luft}*)*_{NP}*: Heizkörper-Rücklaufübertemperatur für Normpunkt;
- *Δ_{VL, NP}* =*(ϑ_{VL}-ϑ_{Luft})_{NP}*: Heizkörper-Vorlaufübertemperatur für Normpunkt.

Mit diesen Informationen kann das Heizkörper-Betriebsleistungsverhältnis BLV_HK entsprechend folgender Beziehung ausgerechnet wird: $BLV = \frac{{{Q}^{}}_{akt}}{{{Q}^{}}_{100 / {ϑ}_{VLT}}} = \frac{{{Q}^{}}_{N} ⋅ {\left(\frac{{Δ}_{Log , akt}}{{Δ}_{Log , Nenn}}\right)}^{n}}{{{Q}^{}}_{N} ⋅ {\left(\frac{{Δ}_{Log , 100}}{{Δ}_{Log , Nenn}}\right)}^{n}} = {\left(\frac{{Δ}_{Log , akt}}{{Δ}_{Log , 100}}\right)}^{n} : BLV = {\left(\frac{{Δ}_{Log}}{{Δ}_{Log , 100}}\right)}^{n} ,$ mit
- *Δ_{log, Nenn}*: .. logarithmische Übertemperatur im Heizkörper-Normpunkt, z.B. im Heizkörper-Normpunkt (90,70,20): Δ_{log, 60} *=*59,44*K;*
- n: ... Heizkörperexponent (für jeden Heizkörper bekannt);
- Δ*_{Log}*: ... aktuelle logarithmische Übertemperatur.

Das Heizkörper-Betriebsleistungsverhältnis BLV ergibt sich also in einfacher Weise aus dem Verhältnis von Heizköperübertemperaturen Δ.

Die Kenngröße ,Heizkörperversorgungszustand (VZ)' kann aus dem zuvor berechneten Heizkörper-Betriebsleistungsverhältnis BLV gemäß Fig. 4 ermittelt werden. Ferner können die Kenngrößen Heizkörperversorgungszustand VZ und Heizkörper-Betriebsleistungsverhältnis BLV in Kenntnis der logarithmischen Heizkörperübertemperatur Δ_{log} auch der Kennlinie gemäß Fig. 5 entnommen werden. Die Kenngrößen ,Gebäudeversorgungszustand (GVZ)' oder ,Gebäude-Betriebsleistungsverhältnis (GBLV)' werden mittels Fuzzy-Logic oder gewichteter Mittelwertbildung aus den einzelnen Heizkörperversorgungszuständen ermittelt. Ein konkretes Beispiel hierfür ist in der WO 03/052536 A beschrieben.

Für die verschiedenen, vorerwähnten Kenngrößen wird die zeitliche Veränderung wie folgt ermittelt:
- der Gradient oder die erste Ableitung entweder nach der Zeit t oder nach der Vorlauftemperatur ϑ_{VL} des Heizkörper-Betriebsleistungsverhältnisses BLV: $dt_BLV = \frac{\partial }{\partial t} \left(BLV\right) \approx \frac{Δ ⁢ BLV}{Δ ⁢ t} , dVL_BLV = \frac{\partial }{\partial {ϑ}_{VL}} \left(BLV\right) \approx \frac{Δ ⁢ BLV}{Δ ⁢ {ϑ}_{VL}}$
- der Gradient oder die erste Ableitung entweder nach der Zeit t oder nach der Vorlauftemperatur ϑ_{VL} des Weizkörpervensorgungszustandes VZ: $dt_VZ = \frac{\partial }{\partial t} \left(VZ\right) \approx \frac{Δ ⁢ VZ}{Δ ⁢ t} , dVL_VZ = \frac{\partial }{\partial {ϑ}_{VL}} \left(VZ\right) \approx \frac{Δ ⁢ VZ}{Δ ⁢ {ϑ}_{VL}}$
- der Gradient oder die erste Ableitung entweder nach der Zeit t oder nach der Vorlauftemperatur ϑ_{VL} des Gebäudeversorgungszustandes GVZ: $dt_GVZ = \frac{\partial }{\partial t} \left(GVZ\right) \approx \frac{Δ ⁢ GVZ}{Δ ⁢ t} , dVL_GVZ = \frac{\partial }{\partial {ϑ}_{VL}} \left(GVZ\right) \approx \frac{Δ ⁢ GVZ}{Δ ⁢ {ϑ}_{VL}}$
- der Gradient oder die erste Ableitung entweder nach der Zeit t oder nach der Vorlauftemperatur ϑ_{VL} der logarithmischen Heizkörperübertemperatur Δ_{log}: $dt_dt log = \frac{\partial }{\partial t} \left({Δ}_{log}\right) \approx \frac{Δ \left({Δ}_{log}\right)}{Δ ⁢ t} , dVL_dt log = \frac{\partial }{\partial {ϑ}_{VL}} \left({Δ}_{log}\right) \approx \frac{Δ \left({Δ}_{log}\right)}{Δ ⁢ {ϑ}_{VL}}$
- der Gradient oder die erste Ableitung entweder nach der Zeit t oder nach der Vorlauftemperatur ϑ_{VL} der Differenz zwischen heizkörperseitigen und raumluftseitigen Heizkörpertemperatur ϑ _{HKS}, ϑ_{RLS}: $dt_dtfhkv = \frac{\partial }{\partial t} \left({Δ}_{FHKV}\right) \approx \frac{\partial }{\partial t} ⁢ \left({ϑ}_{HKS}-{ϑ}_{RLS}\right) \approx \frac{Δ ⁢ \left({ϑ}_{HKS}-{ϑ}_{RLS}\right)}{Δ ⁢ t} ,$ $dVL_dtfhkv = \frac{\partial }{\partial {ϑ}_{VL}} ⁢ \left({ϑ}_{HKS}-{ϑ}_{RLS}\right) \approx \frac{Δ ⁢ \left({ϑ}_{HKS}-{ϑ}_{RLS}\right)}{Δ ⁢ t}$
- der Gradient oder die erste Ableitung entweder nach der Zeit t oder nach der Vorlauftemperatur ϑ_{VL} der Differenz zwischen Heizkörperoberflächen- und Raumlufttemperatur ϑ_{HK}, ϑ_{Luft}: $dt_dthk = \frac{\partial }{\partial t} ⁢ \left({ϑ}_{HK}-{ϑ}_{Luft}\right) \approx \frac{Δ ⁢ \left({ϑ}_{HK}-{ϑ}_{Luft}\right)}{Δ ⁢ t} ,$ $dVL_dthk = \frac{\partial }{\partial {ϑ}_{VL}} ⁢ \left({ϑ}_{HK}-{ϑ}_{Luft}\right) \approx \frac{Δ ⁢ \left({ϑ}_{HK}-{ϑ}_{Luft}\right)}{Δ ⁢ {ϑ}_{VL}}$

Wie den Fig. 6 und 8 zu entnehmen, kann der Zustand eines hydraulisch ausreichend versorgten Heizkörpers 2 dann angenommen werden, wenn für die einzelnen Kenngrößen in ihrer zeitlichen Tendenz mit fallender Vorlauftemperatur ϑ _{VL} dieses Heizkörpers 2 und nach Beendigung des regelungstechnisch bedingten Übergangsprozesses die folgenden Bedingungen eingehalten werden:
- Der Heizkörperversorgungszustand VZ fällt,
   d.h. es gilt die Bedingung: *d*_*VZ* <-|*d* _*VZ*_*UVZ*,|
wobei d_VZ der Gradient / die Ableitung und d_VZ_UVZ ein einen Schwellenwert angebender Parameter ist.
- Das Heizkörper-Betriebsleistungsverhältnis BLV steigt,
   d.h. es gilt die Bedingung: *d*_*BLV* > +|*d_BLY_NVZ*|,
wobei d_BLV der Gradient / die Ableitung und d_BLV_UVZ ein einen Schwellenwert angebender Parameter ist.
- Die logarithmische Heizkörperübertemperatur Δ_{log} oder deren Äquivalent, die Differenz zwischen heizkörperseitigen und raumluftseitigen Heizkörpertemperatur, ändert sich nur unwesentlich, d.h. es gelten die folgenden Bedingungen: $d_dt log < = \left|d_dt log_uvz\right| bzw . d_dtfhkv < = \left|d_dtfhkv_uvz\right| ,$
wobei d_dtlog bzw. d_dtfhkv der Gradient / die Ableitung und d_dtlog_uvz bzw. d_dtfhk_uvz einen Schwellenwert angebende Parameter sind.

Die vorgenannten Bedingungen gelten für einen Heizkörpermassestrom m > 0 bei annähernd konstanter Raumheizlast. Ist der Heizkörpermassestrom m = 0, d.h. der Heizkörper 2 ist durch Schließen des Heizkörperventils 1 vollständig abgedrosselt, so ist die logarithmische Heizkörperübertemperatur Δ_{log} oder deren Äquivalent, die Differenz zwischen heizkörperseitigen und raumluftseitigen Heizkörpertemperatur, annähernd 0 und eine hydraulische Bewertung nicht möglich. Dieser Fall kann durch eine entsprechende Abfrage während der Durchführung des Verfahrens ausgeschlossen werden.

Bei steigender Vorlauftemperatur ϑ_{VL} gelten die vorgenannten Bedingungen mit umgekehrten Relationen entsprechend.

Wenn ein Heizkörper 2 hydraulisch unterversorgt ist, gelten für die einzelnen Kenngrößen in ihrer zeitlichen Tendenz mit fallender Vorlauftemperatur ϑ_{VL} dieses Heizkörpers 2 und nach Beendigung des regelungstechnisch bedingten Übergangsprozesses die folgenden Bedingungen, wie den Fig. 7 und 8 zu entnehmen:
- Es erfolgt keine signifikante Verringerung des Heizkörperversorgungszustandes VZ,
   d.h. es gilt die Bedingung: *d*_*VZ* >= -|*d*_*VZ*_*UVZ*|,
   wobei d_VZ der Gradient / die Ableitung und d_VZ_UVZ ein einen Schwellenwert angebender Parameter ist.
- Es erfolgt kein signifikanter Anstieg des Heizkörper-Betriebsleistungsverhältnisses BLV,
   d.h. es gilt die Bedingung: *d*_*BLV* <=+|*d*_*BLV*_*UVZ*|,
   wobei d_BLV der Gradient / die Ableitung und d_BLV_UVZ ein einen Schwellenwert angebender Parameter ist.
- Die logarithmische Heizkörperübertemperatur Δ_{log} oder deren Äquivalent, die Differenz zwischen heizkörperseitigen und raumluftseitigen Heizkörpertemperatur, fällt, d.h. es gelten die folgenden Bedingungen: $d_dt log < - \left|d_dt log_uvz\right| bzw . d_dtfhkv < - \left|d_dtfhkv_uvz\right| ,$
wobei d_dtlog bzw. d_dtfhkv der Gradient / die Ableitung und d_dtlog_uvz bzw. d_dtfhk_uvz einen Schwellenwert angebende Parameter sind.

Die vorgenannten Bedingungen gelten für einen Heizkörpermassestrom m > 0 bei annähernd konstanter Raumheizlast. Ist der Heizkörpermassestrom m = 0, d.h. der Heizkörper ist durch Schließen des Heizkörperventils vollständig abgedrosselt, so ist die logarithmische Heizkörperübertemperatur Δ_{log} oder deren Äquivalent, die Differenz zwischen heizkörperseitigen und raumluftseitigen Heizkörpertemperatur, annähernd 0 und eine hydraulische Bewertung nicht möglich. Dieser Fall kann durch eine entsprechende Abfrage während der Durchführung des Verfahrens ausgeschlossen werden.

Bei Auswertung des Gebäudeversorgungszustands GVZ als Kenngröße, deren zeitliche Tendenz ausgewertet wird, lässt sich unabhängig von der Frage der hydraulischen Versorgung einzelner Heizkörper 2 eine Aussage über den hydraulischen Abgleich des gesamten Heizungssystems 9 treffen.

Ein Heizungssystem 9 ist genau dann hydraulisch ausreichend versorgt, wenn mit fallender Vorlauftemperatur ϑ_{VL} nach Beendigung des regelungstechnisch bedingten Übergangsprozesses Folgendes gilt:
- Der Gebäudeversorgungszustand GVZ fällt analog zu der Kennlinie Heizkörperversorgungszustand VZ gemäß Fig. 6,
   d.h. es gilt die Bedingung: *d_GVZ* < -|*d*_*GVZ*_*UVZ*|,
   wobei d_GVZ der Gradient / die Ableitung und d_GVZ_UVZ ein einen Schwellenwert angebender Parameter ist.
- Die über alle aktiven Heizkörper 2 mittlere logarithmische Heizkörperübertemperatur *d_dt*log_*av* oder deren Äquivalent, die Differenz zwischen heizkörperseitigen und raumluftseitigen Heizkörpertemperatur *d_dtfhkv_av,* ändert
   sich nur unwesentlich, d.h. es gelten die Bedingungen: $d_dt log_ av < = \left|d_dt log_uvz\right| bzw . d_dtfhkv_av < = \left|d_dtfhkv_uvz\right| ,$
wobei d_dtlog_av bzw. d_dtfhkv_av der Gradient / die Ableitung und d_dtlog_uvz bzw. d_dtfhk_uvz einen Schwellenwert angebende Parameter sind.

Ein Heizungssystem 9 ist genau dann hydraulisch unterversorgt, wenn mit fallender Vorlauftemperatur ϑ_{VL} nach Beendigung des regelungstechnisch bedingten Übergangsprozesses analog zu den Kennlinien gemäß Fig. 7 und 8 Folgendes gilt:
- Es erfolgt keine signifikante Verringerung des Gebäudeversorgungszustandes GVZ,
   d.h. es gilt die Bedingung: *d*_*GVZ* >= -|*d*_*GVZ*_*UVZ*|,
wobei d_GVZ der Gradient / die Ableitung und d_GVZ_UVZ ein einen Schwellenwert angebender Parameter ist.
- Die über alle aktiven Heizkörper 2 mittlere logarithmische Heizkörperübertemperatur *d_dt*log*_av* oder deren Äquivalent, die Differenz zwischen heizkörperseitigen und raumluftseitigen Heizkörpertemperatur *d_dtfhkv_av*, fällt signifikant, d.h. es gelten die Bedingungen: $d_dt log_ av < - \left|d_dt log_uvz\right| bzw . d_dtfhkv_av < - \left|d_dtfhkv_uvz\right| ,$
wobei d_dtlog_av bzw. d_dtfhkv_av der Gradient / die Ableitung und d_dtlog_uvz bzw, d_dtfhk_uvz einen Schwellenwert angebende Parameter sind.

Die vorgenannten Bedingungen gelten für einen Heizkörpermassestrom m > 0 bei annähernd konstanter Raumheizlast. Bei steigender Vorlauftemperatur ϑ_{VL} gelten die vorgenannten Bedingungen mit umgekehrten Relationen entsprechend.

Die Ermittlung und Auswertung der zeitlichen Tendenzen der Kenngrößen Δ, BLV, VZ, GVZ zur Ermittlung des hydraulischen Zustands der Heizkörper 2 und/oder des Heizungssystems 9 erfolgt zyklisch, d.h. in bestimmten Zeitabschnitten. Um die Sicherheit bei der hydraulischen Versorgungsdetektion zu erhöhen, können die zeitlichen Kenngrößen dabei einer zeitlichen Mittelwertbildung unterworfen werden.

Somit wird für ein Gebäude oder eine Heizungsanlage 9 durch das erfindungsgemäß sich zyklisch, d.h. in sich in vorgegebenen Zeitabständen wiederholende Verfahren eine Art hydraulischer Fingerabdruck in Form einer Zustandstabelle für alle Heizkörper 2 erstellt. In der Zustandstabelle finden sich für jeden Heizkörper 2 Einträge, die den hydraulischen Zustand der Heizkörper 2 anzeigen: UVZ (= hydraulisch unterversorgt) oder NVZ (= hydraulisch ausreichend versorgt). Für die Heizungsanlage 9 können die einzelnen Zustandswerte zu einem Gesamtwert GUVZ (=Gesamtanlage hydraulisch unterversorgt) oder GNVZ (=Gesamtanlage hydraulisch ausreichend versorgt) verdichtet werden.

Eine Ausführungsform einer erfindungsgemäßen Vorrichtung 11 zur Detektion des hydraulischen Zustands, d.h. der Situation nach einem hydraulischen Abgleich, der Heizköper 2 in einer Heizungsanlage 9 kann dem Signalflussplan gemäß Fig. 9 entnommen werden. Die Heizungsanlage 9 weist einen außentemperaturgeführ ten (T_{A}) Heizkessel 5 mit einem Regler (Regelung oder Steuerung) auf, der ggf. auch weitere Führungsgrößen wie den aktuellen Gebäudewärmebedarf als Eingangsgrößen verwendet, wie durch den nicht beschrifteten Pfeil angedeutet.

Der Heizkessel 5 stellt der Gebäude-Heizungsanlage 9 ein Heizfluid bzw. -medium mit der Vorlauftemperatur T_{VL} (auch als ϑ_{VL} bezeichnet) und dem Massestrom m zur Verfügung. In der Heizungsanlage 9 wird jeder Heizkörper 2 (in der Figur als HK_1 bis HK_N nummeriert) durch einem seiner hydraulischen Situation entsprechenden Heizfluid-Massestrom m₁ bis m_{N} und der Vorlauftemperatur T_{VL} durchströmt. Dabei bewältigt jeder Heizkörper eine bestimmte Heizlast Q_{Last}.

Wie in der Wohnungswirtschaft üblich, ist zur Heizkostenerfassung an jedem Heizkörper 2 ein Heizkostenverteiler 12 (in der Figur als HKV_1 bis HKV_N nummeriert) vorgesehen, der jeweils heizkörperseitige Temperaturen T_{HKS} und raumluftseitige Temperaturen T_{RLS} (auch als ϑ_{HKS} und ϑ_{RLS} bezeichnet) misst und daraus eine den Wärmeverbrauch charakterisierende logarithmische Übertemperatur dT_{log} (auch als Δ_{log} bezeichnet) oder Temperaturdifferenz des Heizkostenverteilers 12 dT_{HKV} (auch als Δ_{HKV} bezeichnet) bestimmt.

Bei den Heizkostenverteilern 12 kann es sich grundsätzlich um 2- oder 3-Fühler Messgeräte handeln, die auf die zuvor ausführlich erläuterten Arten die verschiedenen Übertemperaturen Δ, die als Differenztemperaturen zwischen heizkörperseitigen und raumluftseitigen Temperaturen definiert sind, bestimmen. Grundsätzlich können auch Einzeltemperatursensoren zum Einsatz kommen, die ihre Messwerte als Rohdaten an die erfindungsgemäße Vorrichtung 11 liefern. In diesem Fall übernimmt das entsprechend eingerichtete Rechenwerk die vorbeschriebenen Berechnungen.

Vorzugsweise handelt es sich bei den Heizkostenverteilern 12 um Funkheizkostenverteiler, die ihre Messdaten und ermittelten Ergebnisse, insbesondere die Übertemperaturen Δ, als Funktelegramme aussenden. Diese werden von der Vorrichtung 11 zur Detektion des hydraulischen Abgleichs empfangen, Natürlich ist es auch möglich, dass die Daten der Funkheizkostenverteiler in Datensammlem gesammelt und der Vorrichtung 11 durch die Datensammler übertragen werden. Einfacherweise kann die Vorrichtung 11 dann bspw. in den Datensammler integriert sein. Ferner werden, vorzugsweise auch mittels Funk, eine in der Heizungsanlage 9 zentral gemessene Vorlauftemperatur T_{VL} der Vorrichtung 11 zugeleitet.

Die Funkkommunikation kann je nach den Erfordernissen uni- oder bidirektional erfolgen. Natürlich sind anstelle der Funkkommunikation auch eine drahtgebundene oder eine optische Kommunikation möglich.

In der Vorrichtung 11 ist ein nicht dargestelltes Rechenwerk vorgesehen, in dem dann für jeden Heizkörper 2 das zuvor beschriebene Verfahren implementiert ist, das nachfolgend noch einmal zusammenfassend beschrieben ist.

Das Verfahren beinhaltet 4 wichtige Schritte:

Zunächst erfolgt zyklisch, d.h. in bestimmten Zeitabständen, eine Berechnung der Kenngrößen logarithmische Übertemperatur Δ_{log}, Heizkörperbetriebsleistungsver hältnis BLV, Heizkörperversorgungszustand VZ und/oder Gebäudeversorgungszustand GVZ.

Danach werden die zeitlichen Kenngrößen zur Ermittlung des hydraulischen Heizkörper-/Gebäudeversorgungszustandes bestimmt. Dies ist insbesondere eine der folgenden Größen:
- der Gradient oder die erste Ableitung nach der Zeit oder nach der Vorlauftemperatur T_{VL} der Heizkörperversorgungszustände VZ
- der Gradient oder die erste Ableitung nach der Zeit oder nach der Vorlauftemperatur T_{VL} des Gebäudeversorgungszustandes GVZ
- der Gradient oder die erste Ableitung nach der Zeit oder nach der Vorlauftemperatur T_{VL} der Heizkörper-Betriebsteistungsverhältnisse BLV;
- der Gradient oder die erste Ableitung nach der Zeit oder nach der Vorlauftemperatur T_{VL} der logarithmischen Heizkörperubertemperaturen Δ_{log};
- der Gradient oder die erste Ableitung nach der Zeit oder nach der Vorlauftemperatur T_{VL} der Differenz Δ_{HKV} zwischen heizkörperseitigen und raumluftseitigen Heizkörpertemperaturen.

Anschließend werden die zeitlichen Kenngrößen zur Ermittlung des hydraulischen Abgleichs zeitlich gemittelt und die Mittelwerte entsprechend der vorerwähnten Kriterien, die sich aus den in den Fig. 6 bis 8 dargestellten Kennlinien ergeben, ausgewertet.

Als Ergebnis liegt ein hydraulischer Gebäudefingerabdruck in Form einer Zustandstabelle für alle Heizkörper 2 mit den hydraulischen Zuständen für jeden Heizkörper2: UVZ (= hydraulisch unterversorgt) oder NVZ (= hydraulisch ausreichend versorgt) und dem für die Heizungsanlage 9 verdichteten Gesamtwert (hydraulischer Gesamtzustand): GUVZ (=Gesamtanlage hydraulisch unterversorgt) oder GNVZ (=Gesamtanlage hydraulisch ausreichend versorgt) vor. Diese Tabelle wird in der erfindungsgemäßen Vorrichtung 11 erzeugt. Die Tabelleneinträge können zur Visualisierung an eine Servicezentrale 13 übertragen werden.

Bei der Servicezentrale 13 kann es sich um eine Haus- oder Wohnungszentrale eines Heizkostenerfassungs- und/oder Raumtemperaturregelsystems handeln, in welche die erfindungsgemäße Vorrichtung 11 einfacher Weise auch integriert sein kann.

Fig. 10 stellt eine zweite Ausführungsform einer erfindungsgemäßen Vorrichtung 14 zur Detektion des hydraulischen Abgleichs dar. Die Vorrichtung 14 ist in dieselbe Heizungsanlage 9 eingebunden, auf deren Beschreibung daher verzichtet werden kann.

Die Vorrichtung 14 ist mit in einen Heizkostenverteiler 12 integriert und führt in der bereits beschriebenen Weise die Detektion des hydraulischen Abgleichs eines Heizkörpers 2 durch, wobei die Vorrichtung 14 in dieser Ausführungsform dezentral arbeitet. Daher ist an jedem Heizkörper 2 eine entsprechende Vorrichtung 14 vorzusehen. Dies kann dadurch erreicht werden, dass die Vorrichtung 14 in einem Mikroprozessor des Heizkostenverteilers 12 implementiert ist und das vorgeschlagene Verfahren für den jeweiligen Heizkörper 2 durchführt. Es ist ebenso möglich, die Vorrichtung 14 in eine - meist ohnehin mit dem Heizkostenverteiler 12 verbundene - Raumtemperaturregelung zu integrieren.

Die Zustände UVZ, NVZ der hydraulischen Versorgung eines jeden Heizkörpers 2 meldet die Vorrichtung 14 an eine Servicezentrale 15, die neben der Visualisierung auch die Ermittlung des hydraulischen Gesamtzustands GUVZ, GNVZ der Heizungsanlage 9 übernimmt. Ansonsten können die Servicezentralen 13 und 15 gleich aufgebaut sein.

Das Anwendungsgebiet des vorgeschlagenen Verfahrens und die Einsatzmöglichkeiten für die zur Durchführung dieses Verfahrens eingerichteten Vorrichtungen 11, 14 sind also insbesondere Warmwasserheizungsanlagen, in denen die Leistungsanpassung der zentralen Heizungsversorgung durch Veränderung der Vorlauftemperatur ϑ_{VL} oder des Massestromes m des flüssigen Wärmeträgers (Heizmittel) Heizfluid) bzw. durch Kombination der Veränderung von Vorlauftemperatur ϑ_{VL} und Massenstrom m erfolgt und in denen die Regelung der Raumtemperatur mittels Variation des Heizkörpermassestromes m erfolgt und in denen die Erfassung und Verteilung der Wärmemenge für die Raumheizung mittels elektronischer Heizkostenverteiler nach dem 2- oder 3-Fühlerprinzip erfolgt.

Inbegriffen sind insbesondere Heizungsanlagen, in denen an den Heizkörperzuleitungen
- die Variation des Massestromes m mittels Heizkörperventilen erfolgt und/oder
- die Regelung der Raumtemperatur mit Thermostatventilen erfolgt und/oder
- die Regelung der Raumtemperatur mit elektronisch gesteuerten Ventilen erfolgt und/oder
- die Variation des Massestromes m mittels elektronisch gesteuerter Pumpen erfolgt und/oder
- die Regelung der Raumtemperatur mit elektronisch gesteuerten Pumpen erfolgt. Ferner sind an den Heizkörpern
- elektronische Heizkostenverteiler nach dem 2-Fühlerprinzip installiert, welche jeweils eine heizkörper- und eine raumluftseitige Temperatur erfassen oder
- elektronische Heizkostenverteiler nach dem 3-Fühlerprinzip oder andere geeignete Geräte installiert sind, welche
   + die Heizmittelvorlauf-, die Heizmittelrücklauftemperatur und die Raumlufttemperatur oder
   + die Heizmittelvorlauftemperatur und eine heizkörper- und eine raumluftseitige Temperatur oder
   + die Heizmittelrücklauftemperatur und eine heizkörper- und eine raumluftseitige Temperatur oder
   + die Heizkörperoberflächentemperatur und die Raumlufttemperatur
   erfassen.

Die Vorteile der Erfindung liegen in der Nachrüstbarkeit bei bestehenden Heizungsanlagen, die mit elektronischen und kommunikationsfähigen Heizkostenverteilern ausgestattet wurden und die erforderlichen Temperaturen bereits übertragen. Elektronische Funkheizkostenverteiler sind das besonders geeignete Messgerät, Sie sind heute Stand der Technik und daher sehr kostengünstig.

Für die Durchführung des erfindungsgemäßen Verfahrens reichen die Standardfunktionen üblicher Heizkostenverteiler aus. Daher ist auch für Installation des vorgeschlagenen Systems keine Begehung der Wohnungen erforderlich, die bereits mit entsprechenden Heizkostenverteilern ausgestattet sind. Erforderlich ist lediglich ein Softwareupdate beispielsweise der Datensammler, in die die Vorrichtung zur Detektion des hydraulischen Zustands einfacher Weise integriert werden kann. Diese Datensammler sind häufig außerhalb der Wohnung, beispielsweise im Hausflur angebracht. Ferner sind uni- und bidirektionale Funkheizkostenverteiler verwendbar. Die Erfindung kann auch mit Systemen der elektronischen Einzelraumtemperaturregelung kombiniert werden.

Im Ergebnis liefert die Erfindung einen laufend aktualisierten ,hydraulischen Gebäude- bzw. Heizkreisfingerabdruck'. Dieser kann Gebäudeeigentümem regelmäßig übergeben werden, um ihn für Maßnahmen zur Verbesserung des hydraulischen Abgleichs zu motivieren. Außerdem bietet die Erfindung die Möglichkeit, den Erfolg von Maßnahmen zur Verbesserung des hydraulischen Abgleichs zu überprüfen, auch im Femmonitoring ohne Gebäudezutritt.

### Bezugszeichenliste:

- 1(a-f): Heizkörperventil
- 2(a-f): Heizkörper
- 3(a-f): Drosselventil
- 4: Heizungsumwälzpumpe
- 5: Heizkessel
- 6: Heizungsstrangvorlauf
- 7: Heizungsstrangrücklauf
- 8: Strangreguliereinrichtung, Strangregulierventil
- 9: Heizungsanlage
- 10: Wohneinheit
- 11: Vorrichtung zur Detektion des hydraulischen Abgleichs
- 12: Heizkostenverteiler
- 13: Servicezentrale
- 14: Vorrichtung zur Detektion des hydraulischen Abgleichs
- 15: Servicezentrale

## Patentansprüche

1. Verfahren zur Detektion des hydraulischen Zustands einer Heizungsanlage (9) mit über ein Fluidströmungssystem (6, 7) verbundenen Heizkörpern (2), die von einem Heizmedium mit einer Heizungsvorlauftemperatur (ϑ_{VL}) durchströmt werden, wobei die Heizungsvorlauftemperatur (ϑ_{VL}) und für jeden Heizkörper (2) eine aus einer Differenz einer heizkörperseitigen und raumluftseitigen Temperatur abgeleitete Übertemperatur (Δ) zu verschiedenen Zeitpunkten gemessen werden und daraus als eine den Wärmebedarf des Heizkörpers (2) anzeigende Kenngröße
- eine logarithmische Übertemperatur ${Δ}_{Log} = \frac{{ϑ}_{VL} - {ϑ}_{RL}}{ℓ n ⁢ \left(\frac{{ϑ}_{VL} - {ϑ}_{Luft}}{{ϑ}_{RL} - {ϑ}_{Luft}}\right)} ,$
und/oder
- eine durch einen Heizkostenverteiler oder Temperaturmessgeräte gemessene Differenz einer heizkörperseitigen und einer raumluftseitigen Heizkörper-temperaturen Δ*_{HKV}* = ϑ*_{HKS}* - ϑ*_{RLS}*,
und/oder.
- eine Differenz zwischen einer Heizkörperoberflächentemperatur und einer
Raumlufttemperatur Δ(ϑ*_{HK} - ϑ_{Luft}*) *= Δ_{HK} = ϑ_{HK} - ϑ_{Luft}*,
und/oder
- ein aus der aktuellen Heizkörperleistung (Q̇ₐₖₜ)und aus einer berechneten Heizkörperleistung (Q_{100/*ϑVLT*}) bei Nennmassenstrom und aktueller Heizungsvorlauftemperatur (ϑ_{VL}) bestimmtes Heizkörper-Betriebsleistungsverhältnis $BLV = \frac{{\dot{Q}}_{akt}}{{\dot{Q}}_{100 / {ϑ}_{VLT}}}$
und/oder
- ein Heizkörperversorgungszustand (VZ), der mittels einer Kennlinie abgeleitet wird, wobei die Kennlinie eine Beziehung zwischen dem Betriebsleistungsverhältnis BLV und einem Heizkörperversorgungszustand (VZ) herstellt, ermittelt wird,
wobei
ϑ*_{VL}* die Heizungsvorlauftemperatur des Heizkörpers,
*ϑ_{RL}* die Heizungsrücklauftemperatur des Heizkörpers,
ϑ*_{Luft}* die Raumlufttemperatur am Heizkörper,
*ϑ_{HKS}* die heizkörperseitige Temperatur des Heizkostenverteilers,
ϑ*_{RLS}* die raumluftseitige Temperatur des Heizkostenverteilers,
ϑ*_{HK}* die Heizkörperoberflächentemperatur in der Höhe h am Heizkörper,
Q̇ₐₖₜ die aktuelle Heizkörperleistung und
Q̇_{*100*/*ϑ_{VLT}*} die Heizkörperleistung bei Nennmassenstrom und aktueller Heizungsvorlauftemperatur (ϑ_{VL})
sind,
**dadurch gekennzeichnet, dass** die Veränderung einer der Kenngrößen (Δ_{Log}, Δ*_{HKV}*, *Δ_{HK}*, *B_{LV}*, VZ) oder mehrerer der Kenngrößen (Δ_{Log}, Δ_{HKV}, Δ_{HK}, BLV, VZ) über der Zeit oder über der Heizungsvorlauftemperatur (ϑ_{VL}) und die zeitliche Veränderung der Heizungsvorlauftemperatur (ϑ_{VL}) ausgewertet werden.

2. Verfahren nach Anspruch 1 , **dadurch gekennzeichnet, dass** das Heizkörper-Betriebsleistungsverhältnis (BLV) aus der n-ten Potenz des Verhältnisses der logarithmischen Übertemperatur (Δ_{log}) und der logarithmischen Heizkörperübertemperatur bei Nennmassestrom ${Δ}_{Log , 100} = \frac{{ϑ}_{VL} - {ϑ}_{RL , 100}}{ℓ n ⁢ \left(\frac{{ϑ}_{VL} - {ϑ}_{Luft}}{{ϑ}_{RL , 100} - {ϑ}_{Luft}}\right)}$ ermittelt wird, wobei
ϑ_{*RL*,100} eine berechnete Rücklauftemperatur des Heizkörpers bei Nenn- oder
Auslegungsmassestrom und aktueller Vorlaufübertemperatur (ϑ*_{VL}*) und
n der Heizkörperexponent
sind.

3. Verfahren nach einem der vorhergehenden Ansprüche, **dadurch gekennzeichnet, dass** die Veränderung der Kenngrößen (Δ*_{Log}*, *Δ_{HKV}*, *Δ_{HK}*, *BLV*, VZ) über Gradientenbildung oder Verhältnisse der Differenzen erzeugt wird.

4. Verfahren nach einem der vorhergehenden Ansprüche, **dadurch gekennzeichnet, dass** die Veränderungen der Kenngrößen (Δ*_{Log}*, *Δ_{HKV}*, *Δ_{HK}*, *BLV*, VZ) zeitlich gemittelt werden.

5. Verfahren nach einem der vorhergehenden Ansprüche, **dadurch gekennzeichnet, dass** die Veränderung der Kenngrößen (Δ*_{Log}*, Δ*_{HKV}*, Δ*_{HK}, BLV*, VZ) über der Zeit oder der Heizungsvorlauftemperatur (ϑ_{VL}) mit festgelegten Kennwerten verglichen werden, um einen hydraulisch ausreichend versorgten
Zustand (NVZ, GNVZ) von einem hydraulisch unterversorgten Zustand (UVZ, GUVZ) zu unterscheiden.

6. Verfahren nach einem der vorhergehenden Ansprüche, **dadurch gekennzeichnet, dass** eine Zustandstabelle mit den Zuständen der hydraulischen Versorgung (NVZ, UVZ) der einzelnen Heizkörper (2) und/od der hydraulischen Versorgung (GNVZ, GUVZ) der gesamten Heizungsanlage (9) angelegt wird.

7. Verfahren nach einem der vorhergehenden Ansprüche, **dadurch gekennzeichnet, dass** die Messung der Heizungsvorlauftemperatur (ϑ_{VL}) zentral im Gebäudeanschluss bzw. am Heizkreisgebäudeeintritt oder dezentral am Heizkörpervorlaufanschluss erfolgt.

8. Vorrichtung zur Detektion des hydraulischen Zustands einer Heizungsanlage (9) mit über ein Fluidströmungssystem (6, 7) verbundenen Heizkörpern (2), die von einem Heizmedium mit einer Heizungsvorlauftemperatur (ϑ_{VL}) durchströmt werden, mit mindestens einem Anschluss zur Eingabe der Heizungsvorlauftemperatur (ϑ_{VL}), mindestens einem Anschluss zur Eingabe einer heizkörperseitigen Temperatur (ϑ_{HKS}) und mindestens einem Anschluss zur Eingabe einer raumluftseitigen Temperatur (ϑ_{RLS}) und einer Recheneinheit, **dadurch gekennzeichnet, dass** die Recheneinheit zur Durchführung des Verfahrens nach einem der Ansprüche 1 bis 7 eingerichtet ist

9. Vorrichtung nach Anspruch 8, **dadurch gekennzeichnet, dass** mehrere Anschlüsse zur Eingabe von Temperaturen als Anschluss an einen Heizkostenverteiler (12) ausgebildet sind.

10. Vorrichtung nach Anspruch 9, **dadurch gekennzeichnet, dass** die Vorrichtung (11, 14) Anschlüsse für mehrere Heizkostenverteiler (12) aufweist.

11. Vorrichtung nach Anspruch 8, **dadurch gekennzeichnet, dass** die Vorrichtung (11, 14) in einen Heizkostenverteiler (12) intergiert ist.

12. Vorrichtung nach einem der Ansprüche 8 bis 11, **dadurch gekennzeichnet, dass** die Vorrichtung (11, 14) einen Anschluss zur Ausgabe von ermittelten hydraulischen Zuständen (NVZ, UVZ, GNVZ, GUVZ) aufweist.

13. Vorrichtung nach Anspruch 12, **dadurch gekennzeichnet, dass** eine Servicezentrale (13, 15) zur Darstellung der hydraulischen Zustände (NVZ, UVZ, GNVZ, GUVZ) vorgesehen ist.

14. Vorrichtung nach einem der Ansprüche 8 bis 13, **dadurch gekennzeichnet, dass** einige oder alle Anschlüsse als Funkkommunikationsanschlüsse ausgebildet sind.

## Claims

1. A method for detecting the hydraulic state of a heating system (9) with radiators (2) connected via a fluid flow system (6, 7), through which radiators a heating medium with a heating supply temperature (ϑ_{VL}) flows, wherein the heating supply temperature (ϑ_{VL}) and an excess temperature (Δ) for each radiator (2) derived from a difference of a radiator-side and ambient-air-side temperature are measured at various times and, as a characteristic variable indicating the heat requirement of the radiator (2),
- a logarithmic excess temperature ${Δ}_{Log} = \frac{{ϑ}_{VL} - {ϑ}_{RL}}{ℓ n ⁢ \left(\frac{{ϑ}_{VL} - {ϑ}_{alt}}{{ϑ}_{RL} - {ϑ}_{alt}}\right)}$
and/or
- a difference, measured by a heating cost allocator or temperature measuring devices, of a radiator-side and an ambient-air-side temperature Δ*_{HKV}* **=** ϑ*_{HKS} -* ϑ*_{RLS}*,
and/or
- a difference between a radiator surface temperature and an ambient-air temperature Δ(ϑ*_{HK}* - ϑₐᵢᵣ) = *Δ_{HK}* = *ϑ_{HK}* - ϑ*ₐᵢᵣ*
and/or
- a radiator operating performance ratio determined from the current radiator output (Q̇*ₐₖₜ*) and from a calculated radiator output (Q̇_{100/ϑ_{VLT}}) at nominal mass flow and current heating supply temperature (ϑ_{VL}) $BLV = \frac{{\dot{Q}}_{akt}}{{\dot{Q}}_{100 / {ϑ}_{VLT}}}$
and/or
- a radiator supply state (VZ), which is derived by means of a characteristic, wherein the characteristic produces a relationship between the operating performance ratio BLV and a radiator supply state (VZ),
are determined therefrom,
wherein
ϑ_{VL} is the heating supply temperature of the radiator,
ϑ_{RL} is the heating return temperature of the radiator,
ϑₐᵢᵣ is the ambient-air temperature at the radiator,
ϑ_{HKS} is the radiator-side temperature of the heating cost allocator,
ϑ_{RLS} is the ambient-air-side temperature of the heating cost allocator,
ϑ_{HK} is the radiator surface temperature at height h at the radiator,
*Q̇ₐₖₜ* is the current radiator output and
*Q̇*_{100/*ϑ_{VLT}*} is the radiator output at nominal mass flow and current heating supply temperature (ϑ_{VL}),
**characterised in that** the change of one of the characteristics (Δ_{log}, Δ_{HKV}, Δ_{HK}, BLV, VZ) over time or a plurality of the characteristics (Δlog, Δ_{HKV}, Δ_{HK}, BLV, VZ) or over the heating supply temperature (ϑ_{VL}) and the temporal change of the heating supply temperature (ϑ_{VL}) are analysed.

2. The method according to Claim 1, **characterised in that** the radiator operating ratio (BLV) is determined from the nth potency of the ratio of the logarithmic excess temperature (Δ_{log}) and the logarithmic radiator excess temperature at nominal mass flow ${Δ}_{Log , 100} = \frac{{ϑ}_{VL} - {ϑ}_{RL , 100}}{ℓ n ⁢ \left(\frac{{ϑ}_{VL} - {ϑ}_{air}}{{ϑ}_{RL , 100} - {ϑ}_{air}}\right)} ,$
wherein
ϑ_{RL,100} is a calculated return temperature of the
radiator at nominal or designed mass flow and current supply excess temperature (ϑ_{VL}) and
n is the radiator exponent.

3. The method according to one of the preceding claims, **characterised in that** the change of the characteristics (Δ_{log}, Δ_{HKV}, Δ_{HK}, BLV, VZ) is created via gradient computation or ratios of the differences.

4. The method according to one of the preceding claims, **characterised in that** the changes of the characteristics (Δ_{log}, Δ_{HKV}, Δ_{HK}, BLV, VZ) are averaged temporally.

5. The method according to one of the preceding claims, **characterised in that** the change of the characteristics (Δ_{log}, Δ_{HKV}, Δ_{HK}, BLV, VZ) are compared via the time or the heating supply temperature (Δ_{VL}) with determined characteristics, in order to differentiate a hydraulically satisfactorily supplied state (NVZ, GNVZ) from a hydraulically undersupplied state (UVZ, GUVZ).

6. The method according to one of the preceding claims, **characterised in that** a state table with the states of the hydraulic supply (NVZ, UVZ) of the individual radiators (2) and/or the hydraulic supply (GNVZ, GUVZ) of the entire heating system (9) is created.

7. The method according to one of the preceding claims, **characterised in that** the measurement of the heating supply temperature (Δ_{VL}) takes place centrally in the building connection or at the heating circuit building inlet or in a decentralised manner at the radiator supply connection.

8. A device for detecting the hydraulic state of a heating system (9) with radiators (2) connected via a fluid flow system (6, 7), through which radiators a heating medium with a heating supply temperature (ϑ_{VL}) flows, with at least one connection for entering the heating supply temperature (ϑ_{VL}), at least one connection for entering a radiator-side temperature (ϑ_{HKS}) and at least one connection for entering an ambient-air-side temperature (ϑ_{RLS}) and a computing unit, **characterised in that** the computing unit is set up for carrying out the method according to one of Claims 1 to 7.

9. The device according to Claim 8, **characterised in that** a plurality of connections for entering temperatures are constructed as connection to a heating cost allocator (12).

10. The device according to Claim 9, **characterised in that** the device (11, 14) has connections for a plurality of heating cost allocators (12).

11. The device according to Claim 8, **characterised in that** the device (11, 14) is integrated into a heating cost allocator (12).

12. The device according to one of Claims 8 to 11, **characterised in that** the device (11, 14) has a connection for outputting determined hydraulic states (NVZ, UVZ, GNVZ, GUVZ).

13. The device according to Claim 12, **characterised in that** a service centre (13, 15) is provided for displaying the hydraulic states (NVZ, UVZ, GNVZ, GUVZ).

14. The device according to one of Claims 8 to 13, **characterised in that** a few or all connections are constructed as radio communication connections.

## Revendications

1. Procédé pour la détection de l'état hydraulique d'une installation de chauffage (9) avec des corps de chauffe (2) reliés par l'intermédiaire d'un système d'écoulement de fluide (6, 7), lesquels corps sont traversés par un agent de chauffage avec une température de chauffage aller (ϑ_{VL}), dans lequel la température de chauffage aller (ϑ_{VL}) et une surtempérature (Δ), dérivée pour chaque corps de chauffe (2) à partir d'une différence entre une température côté corps de chauffe et une température côté air ambiant, sont mesurées à divers moments, et en ce que l'on détermine à partir de cela, en tant qu'une grandeur caractéristique indiquant le besoin en chaleur du corps de chauffe (2),
- une surtempérature logarithmique ${Δ}_{Log} = \frac{{ϑ}_{VL} - {ϑ}_{RL}}{ℓ n ⁢ \left(\frac{{ϑ}_{VL} - {ϑ}_{air}}{{ϑ}_{RL} - {ϑ}_{air}}\right)}$
et/ou
- une différence de températures, mesurée par un répartiteur de frais de chauffage ou un appareil de mesure de température, de corps de chauffe du côté d'un corps de chauffe et du côté de l'air ambiant Δ*_{HKV}* = *ϑ_{HKS} - ϑ_{RLS},*
et/ou
- une différence entre une température de surface de corps de chauffe et une température de l'air ambiant Δ(*ϑ_{HK}* - *ϑₐᵢᵣ*) = Δ*_{HK}* = *ϑ_{HK}* - *ϑₐᵢᵣ* et/ou
- un rapport de puissance d'exploitation de corps de chauffe $BLV = \frac{{\dot{Q}}_{akt}}{{\dot{Q}}_{100 / {ϑ}_{VLT}}}$ déterminé d'après la puissance du corps de chauffe actuelle (Q̇ₐₖₜ) et une puissance de corps de chauffe calculée (Q̇_{100/*ϑVLT*}) en cas d'un débit massique nominal et d'une température de chauffage aller actuelle (ϑ_{VL})
et/ou.
- un état d'alimentation de corps de chauffe (VZ) étant déterminé, lequel est dérivé grâce à une courbe caractéristique, la courbe caractéristique établissant un rapport entre le rapport de puissance d'exploitation BLV et un état d'alimentation du corps de chauffe (VZ),
dans lequel
ϑ_{VL} est la température de chauffage aller du corps de chauffe,
ϑ_{RL} étant la température de chauffage retour du corps de chauffe,
ϑₐᵢᵣ étant la température de l'air ambiant au niveau du corps de chauffe,
ϑ_{HKS} étant la température côté corps de chauffe du répartiteur de frais de chauffage,
ϑ_{RLS} étant la température côté air ambiant du répartiteur de frais de chauffage,
ϑ_{HK} étant la température de surface du corps de chauffe à la hauteur h au niveau du corps de chauffe,
*Q̇ₐₖₜ* étant la puissance actuelle du corps de chauffe, et
*Q̇*_{100/*ϑ_{VLT}*} étant la puissance du corps de chauffe en cas de débit massique nominal et température de chauffage aller actuelle (ϑ_{VL}),
**caractérisé en ce que** la variation de l'une des grandeurs caractéristiques (Δ_{Log}, Δ_{HKV}, Δ_{HK}, BLV, VZ) ou de plusieurs des grandeurs caractéristiques (Δ_{Log}, Δ_{HKV}, Δ_{HK}, BLV, VZ) est évaluée dans le temps ou en fonction de la température de chauffage aller (ϑ_{VL}) et **en ce que** la variation dans le temps de la température de chauffage aller (ϑ_{VL}) est évaluée.

2. Procédé selon la revendication 1, **caractérisé en ce que** le rapport de puissance d'exploitation de corps de chauffe (BLV) est déterminé à partir de la n-ème puissance du rapport entre la surtempérature logarithmique (Δ_{log}) et la surtempérature logarithmique du corps de chauffe en cas d'un débit massique nominal ${Δ}_{Log , 100} = \frac{{ϑ}_{VL} - {ϑ}_{RL , 100}}{ℓ n ⁢ \left(\frac{{ϑ}_{VL} - {ϑ}_{air}}{{ϑ}_{RL , 100} - {ϑ}_{air}}\right)} ,$
dans lequel
ϑ_{RL,100} est une température retour calculée du corps de chauffe en cas de débit massique nominal ou de référence et de surtempérature aller (ϑ_{VL}) actuelle, et dans lequel
n est l'exposant du corps de chauffe.

3. Procédé selon l'une des revendications précédentes, **caractérisé en ce que** la variation des grandeurs caractéristiques (Δ_{Log}, Δ_{HKV}, Δ_{HK}, BLV, VZ) est générée par l'intermédiaire de la formation de gradients ou de rapports des différences.

4. Procédé selon l'une des revendications précédentes, **caractérisé en ce que** l'on effectue la moyenne dans le temps des variations des grandeurs caractéristiques (Δ_{Log}, Δ_{HKV}, Δ_{HK}, BLV, VZ).

5. Procédé selon l'une des revendications précédentes, **caractérisé en ce que** la variation des grandeurs caractéristiques (Δ_{Log}, Δ_{HKV}, Δ_{HK}, BLV, VZ) dans le temps ou en fonction de la température de chauffage aller (ϑ_{VL}) est comparée avec des grandeurs caractéristiques déterminées afin de distinguer un état à alimentation hydraulique suffisante (NVZ, GNVZ) d'un état de sous-alimentation hydraulique (UVZ, GUVZ).

6. Procédé selon l'une des revendications précédentes, **caractérisé en ce que** l'on établit un tableau d'états avec les états de l'alimentation hydraulique (NVZ, UVZ) des corps de chauffe (2) individuels et/ou de l'alimentation hydraulique (GNVZ, GUVZ) de l'ensemble de l'installation de chauffage (9).

7. Procédé selon l'une des revendications précédentes, **caractérisé en ce que** la mesure de la température de chauffage aller (ϑ_{VL}) s'effectue de manière centrale dans le raccordement du bâtiment ou au niveau de l'entrée dans le bâtiment du circuit de chauffage ou de manière décentralisée au niveau du raccordement aller du corps de chauffe.

8. Dispositif pour la détection de l'état hydraulique d'une installation de chauffage (9) avec des corps de chauffe (2) reliés par l'intermédiaire d'un système d'écoulement de fluide (6, 7), lesquels corps sont traversés par un agent de chauffage avec une température de chauffage aller (ϑ_{VL}), avec au moins un raccordement pour l'entrée de la température de chauffage aller (ϑ_{VL}), au moins un raccordement pour l'entrée d'une température côté corps de chauffe (ϑ_{HKS}) et au moins un raccordement pour l'entrée d'une température côté air ambiant (ϑ_{RLS}) et avec une unité de calcul, **caractérisé en ce que** l'unité de calcul est étudiée pour exécuter le procédé selon l'une des revendications 1 à 7.

9. Dispositif selon la revendication 8, **caractérisé en ce que** plusieurs raccordements pour l'entrée de températures sont réalisés en tant que raccordement à un répartiteur de frais de chauffage (12).

10. Dispositif selon la revendication 9, **caractérisé en ce que** la direction aller (11, 14) présente des raccordements pour plusieurs répartiteurs de frais de chauffage (12).

11. Dispositif selon la revendication 8, **caractérisé en ce que** la direction aller (11, 14) est intégrée dans un répartiteur de frais de chauffage (12).

12. Dispositif selon l'une des revendications 8 à 11, **caractérisé en ce que** le dispositif (11, 14) présente un raccordement pour la sortie d'états hydrauliques (NVZ, UVZ, GNVZ, GUVZ) déterminés.

13. Dispositif selon la revendication 12, **caractérisé en ce qu'**une centrale de service (13, 15) est prévue pour la représentation des états hydrauliques (NVZ, UVZ, GNVZ, GUVZ).

14. Dispositif selon l'une des revendications 8 à 13, **caractérisé en ce que** certains des raccordements, ou
tous les raccordements sont réalisés en tant que raccordements de communication radio.
